# EUROPÄISCHE PATENTSCHRIFT

(11) **EP 4 404 181 B1**
(45) Veröffentlichungstag und Bekanntmachung des Hinweises auf die Patenterteilung: **29.10.2025**
(21) Anmeldenummer: 24152085.7
(22) Anmeldetag: 16.01.2024
(51) Int. Cl.: G10D 9/00, G10G 7/00

(54) **INNENREINIGER FÜR EIN BLASINSTRUMENT**
INTERNAL CLEANER FOR A WIND INSTRUMENT
NETTOYEUR INTERNE POUR INSTRUMENT À VENT

(30) Priorität: 19.01.2023 DE 102023101259
(43) Veröffentlichungstag der Anmeldung: 24.07.2024
(73) Patentinhaber: Reeds 'n Stuff GmbH, 09465 Sehmatal-Cranzahl (DE)
(72) Erfinder: Heng, Udo, 60320 Frankfurt am Main (DE)
(74) Vertreter: Steiniger, Carmen

(56) Entgegenhaltungen:
- AT-A1- 518 969
- CN-U- 212 069 795
- KR-B1- 102 256 112
- KR-B1- 102 276 973
- US-A- 5 709 691

## Beschreibung

Die vorliegende Erfindung betrifft einen Blasinstrumenteninnenreiniger für ein Blasinstrument, das einen Zentralkanal und wenigstens ein in den Zentralkanal mündendes Tonloch aufweist, wobei der Innenreiniger einen Stab aufweist.

Da in Blasinstrumente mit dem Mund geblasen wird, dringt in diese mit der hineingeblasenen Luft auch Feuchtigkeit, die aus dem Inneren des jeweiligen Blasinstrumentes entfernt werden muss, um das Musikinstrument nicht durch dauerhaftes Absetzen von Speichel oder gar Magensäure zu schädigen und die Musikqualität infolge von feuchtigkeitsbedingten Änderungen des Luftströmungsverhaltens innerhalb des Musikinstrumentes nicht zu beeinträchtigen.

Das sich in den Tonlöchern von Blasinstrumenten, auch Windkanälen genannt, sammelnde Kondenswasser wirkt durch seine Oberflächenspannung adhäsiv, kriecht dabei in Ecken und sammelt sich um minimale Störungen auf der Oberfläche und bildet Tröpfchen. Dadurch werden auch sehr kleine Störungen im Windkanal, die im trockenen Zustand nichts ausmachen, verstärkt und das jeweilige Blasinstrument klingt heiser.

Für die Innenreinigung von Flöten werden typischerweise Flötenwischer eingesetzt, welche einen Draht mit einem daran angebrachten flauschigen Reinigungsbesatz aufweisen, welcher mit Hilfe des Drahtes in einen inneren Zentralkanal der Flöte geschoben wird, um darin enthaltene Feuchtigkeit, wie dort entstandenes Kondenswasser, aufzunehmen.

Die Tonlöcher der Flöte können hiermit kaum gereinigt werden, da der Flötenwischer nur axial in dem Zentralkanal hin- und herbewegt werden kann.

Bei einem anderen Innenreiniger für Blasinstrumente werden mehrere Tücher zusammengebunden und an einer Schnur durch das Innere des Blasinstrumentes gezogen. Ferner kann, wie es in der Druckschrift DE 92 14 532 U beschrieben ist, ein Tuch an einer seiner Ecken durch eine Öse gezogen und dann um einen vorzugsweise profilierten Stab gewickelt werden, der dann durch das Blasinstrument geschoben wird. Auch hiermit werden die Tonlöcher des jeweiligen Blasinstrumentes nicht gereinigt.

Eine Vorrichtung zum Sterilisieren eines Saxophons ist aus der Druckschrift KR 10 2021 0 017 665 A bekannt. Die Vorrichtung weist eine Abdeckung, einen Lüfter und einen flexiblen, eine Vielzahl von Löchern aufweisenden Schlauch auf, der in einen Schallbecher eines Saxophons eingeführt wird. Die Öffnung des Schallbechers wird mit der Abdeckung verschlossen. Der Lüfter bläst Luft durch den Schlauch, die durch die Öffnungen in dem Schlauch wieder austritt, um Speichelrückstände im Saxophon zu trocknen. Zusätzlich werden Bakterien durch UV-Lampen abgetötet, die entlang des Schlauches angeordnet sind.

In der Druckschrift AT 518 969 A1 ist ein Blasinstrumentenreinigungsgerät mit einem flexiblen Schlauch mit einer daran angeordneten Düse beschrieben. Der Schlauch wird in ein Blasinstrument eingeführt und mit einer Reinigungsflüssigkeit durchspült, welche an der Düse wieder austritt. Eine auf den Schlauch aufgesetzte Kappe verhindert, dass die Reinigungsflüssigkeit beim Spülen entgegen einer Spülrichtung aus dem Blasinstrument herausspritzt.

Aus der Druckschrift DE 3 715 490 A1 ist eine Reinigungsvorrichtung für das Innere von Blasinstrumenten, wie Trompeten, bekannt, die eine flexible Schnur aufweist, an deren Ende ein kugel- oder kegelförmiger Schaum- oder Schwammgummi befestigt ist. Zur Innenreinigung des Blasinstrumentes wird der Schaum- oder Schwammgummi angefeuchtet und durch das Innere des Blasinstrumentes gezogen. Auch mit diesem Innenreiniger lassen sich Tonlöcher von Blasinstrumenten nicht reinigen.

Ferner ist aus der Medizintechnik eine in der Druckschrift US 5 709 691 A beschriebene Reinigungsvorrichtung für einen Endotrachealtubus bekannt. Der Endotrachealtubus besitzt einen Durchflusskanal mit einer Innenwandoberfläche, an der Sekrete angelagert sein können, die mit der Reinigungsvorrichtung entfernt werden sollen. Hierzu weist die Reinigungsvorrichtung ein biegbares, sich längs erstreckendes rohrförmiges Element auf, das in den Endotrachealtubus eingebracht wird. Das rohrförmige Element weist mittig einen stets offenen Durchgangskanal und einen sich parallel zu dem Durchgangskanal, an einem Seitenrand des rohrförmigen Elementes erstreckenden Befüllungskanal auf. Der Befüllungskanal endet in einen Auslass, der wiederum in eine ringförmig um das rohrförmige Element ausgebildete Blase aus elastischem Material mündet, die über den Befüllungskanal mit Luft befüllt werden und sich dadurch so ausdehnen kann, dass sie an der Innenwand des Endotrachealtubus anliegt. Die Blase ist mit einer ausdehnbaren Außenhülle bedeckt, die eine äußere Schleifoberfläche ausbildet, durch die Innenwandoberfläche des Endotrachealtubus beim Herausziehen des rohrförmigen Elementes gereinigt wird.

Die Druckschrift CN 212 069 795 U beinhaltet einen Doppelendreinigungsstab für Flöten, der eine Haltestange aufweist. An einem Ende der Haltestange ist eine Verbindungsstange angebracht. Ein Innenende der Verbindungsstange ist über ein Lager mit einer Drehstange verbunden, die in einer ersten Teleskopstange steckt. Das andere Ende der Haltestange ist über eine Drehwelle mit einem Kragen verbunden, an dem wiederum eine zweite Teleskopstange befestigt ist. An den Enden der Teleskopstangen ist jeweils ein Wattebausch vorgesehen. Durch Abschrauben der Verbindungsstange erhält man separat verwendbare Teile des Doppelendreinigungsstabes, die man einerseits zum Reinigen des Innenraumes einer Flöte und andererseits zum Reinigen eines Tonloches der Flöte nutzen kann.

In der Druckschrift KR 102 276 973 B1 ist eine Sterilisier- und Trocknungsvorrichtung für Blasinstrumente beschrieben, die eine Sterilisierstange, in der eine stabförmige UV-Lampe vorgesehen ist, und ein Montagemodul mit einem Ventilator aufweist. Mit dem Ventilator wird Luft zu einem ersten Ende des Blasinstrumentes geblasen, während das zweite Ende des Blasinstrumentes abgedichtet ist.

Es ist daher die Aufgabe der vorliegenden Erfindung, einen Innenreiniger für ein Blasinstrument zur Verfügung zu stellen, mit dem auch Tonlöcher des jeweiligen Blasinstrumentes zuverlässig gereinigt werden können.

Die Aufgabe wird durch einen Blasinstrumenteninnenreiniger für ein Blasinstrument, das einen Zentralkanal und wenigstens ein in den Zentralkanal mündendes Tonloch aufweist, gelöst, wobei der Blasinstrumentinnenreiniger einen Stab aufweist, wobei an einem Stabendbereich des Stabes ein Zentralkanaldichtungsmittel und an einem oder um einen Stabanfangsbereich des Stabes ein Zentralkanalein- und/oder -aufsatz ausgebildet ist, wobei der Stab entweder an seinem Stabende geschlossen ist oder der Stab nicht innenhohl ist, und wobei der Zentralkanalein- und/oder -aufsatz wenigstens eine Fluiddurchgangsöffnung aufweist und/oder der Stab ein an dem Stabanfangsbereich offenes und an dem Stabendbereich geschlossenes Rohr ist, in dessen Umfangswand wenigstens eine Rohröffnung ausgebildet ist.

Bei der vorliegenden Erfindung wird der Stab des Innenreinigers beginnend mit seinem Stabendbereich in den Zentralkanal des Blasinstrumentes eingebracht. Durch das an dem Stabendbereich befindliche Zentralkanaldichtungsmittel wird der Zentralkanal des Blasinstrumentes einseitig geschlossen. Damit entsteht zwischen einer Innenwand des Zentralkanals, um den in dem Blasinstrument befindlichen Bereich des Stabes ein durch das Zentralkanaldichtungsmittel einseitig begrenzter Fluidkanal, der in Verbindung mit den Tonlöchern in diesem Bereich des Blasinstrumentes steht. Dabei wird in der vorliegenden Erfindung unter einem Fluid sowohl Luft und feuchtigkeitshaltige Luft als auch Flüssigkeit verstanden.

Über diesen Fluidkanal können die Tonlöcher mit Luft oder Flüssigkeit ausgeblasen oder ausgesaugt werden. Dies geschieht über den am oder um den Stabanfangsbereich befindlichen Zentralkanalein- und/oder -aufsatz oder über den Stab selbst. In dem ersten Fall weist der Zentralkanalein- und/oder -aufsatz wenigstens eine Fluiddurchgangsöffnung auf, über die er in direkter fluider Verbindung mit dem Fluidkanal und damit auch mit dem wenigstens einen Tonloch ist. In dem zweiten Fall ist der Stab innen hohl, also ein Rohr, ist an seinem Stabendbereich geschlossen und weist in seiner Umfangswand wenigstens eine Rohröffnung auf. Somit können in diesem zweiten Fall der Fluidkanal und damit auch das wenigstens eine Tonloch durch Blasen oder Saugen durch den Stab gereinigt werden.

Wenn das wenigstens eine Tonloch mittels einer Klappe geschlossen ist, wie es teilweise bei einer Oboe der Fall ist, ist diese jeweils für die Reinigung zu öffnen. Wenn alle in den Fluidkanal mündenden Tonlöcher offen sind, wie es beispielsweise bei der Flöte der Fall ist, sind alle in den Fluidkanal mündenden Tonlöcher bis auf eines während der Reinigung des jeweils offenen Tonloches zu schließen.

In einer vorteilhaften Ausführungsform des erfindungsgemäßen Innenreinigers ist das Zentralkanaldichtungsmittel ein Gummi- oder Silikonkragen. Durch die Flexibilität des Materials des Gummi- oder Silikonkragens kann dieser einfach in den Zentralkanal des Blasinstrumentes eingeführt werden, wobei er sich an die Innenwand des Zentralkanals anlegt und damit den Zentralkanal einseitig verschließt. Dabei passt sich der Gummi- oder Silikonkragen an unterschiedliche Zentralkanalinnendurchmesser des jeweiligen Blasinstrumentes an, was beispielsweise von großem Vorteil bei Blasinstrumenten wie der Oboe ist, bei welchen sich der Zentralkanalinnendurchmesser nach innen konisch aufweitet.

In einer anderen, ebenfalls geeigneten Ausführungsform des erfindungsgemäßen Innenreinigers kann das Zentralkanaldichtungsmittel auch einen Schirm und einen Aufspann- und Zusammenklappmechanismus für den Schirm aufweisen. Der Schirm ist dabei vorzugsweise so ausgerichtet, dass er mit seiner Schirmspitze in Richtung des Stabendbereiches ragt. Der Schirm kann allerdings auch in die entgegengesetzte Richtung, also mit seiner Schirmspitze in Richtung des Stabanfangsbereiches, ausgerichtet sein. In jedem Fall muss der Schirm soweit aufgespannt werden können, dass er in der Lage ist, den Zentralkanal zu verschließen. In einer gewünschten Stelle in dem Zentralkanal kann der Schirm durch den Aufspann- und Zusammenklappmechanismus soweit aufgespannt werden, dass er den Zentralkanal einseitig verschließt. Umgekehrt kann der Schirm nach erfolgter Innenreinigung des Blasinstrumentes für ein einfaches Zurückziehen des Stabes aus dem Blasinstrument mit dem Aufspann- und Zusammenklappmechanismus wieder zusammengeklappt werden.

In noch einer weiteren Ausführungsform des erfindungsgemäßen Innenreinigers kann das Zentralkanaldichtungsmittel ein Ballon sein. Dieser Ballon ist aufblasbar und aussaugbar. Somit kann der Ballon soweit aufgeblasen werden, dass er den Zentralkanal einseitig verschließt. Zum Herausziehen des Stabes aus dem Blasinstrument kann der Ballon ausgesaugt werden.

Bevorzugt ist die wenigstens eine Rohröffnung wenigstens ein Längsschlitz. Der Längsschlitz erstreckt sich entlang einer Teillänge des Stabes und schafft somit eine fluide Verbindung zwischen dem Stabanfangsbereich und dem den Stab umgebenden Fluidkanal und damit auch mit dem wenigstens einen in den Fluidkanal mündenden Tonloch, wodurch sowohl der Fluidkanal als auch das wenigstens eine Tonloch einfach und effektiv ausgeblasen oder ausgesaugt werden können.

Während es grundsätzlich möglich ist, dass bei der vorliegenden Erfindung an den Stabanfangsbereich und/oder den Zentralkanalein- und/oder -aufsatz direkt der Mund angesetzt und damit das Blasinstrument mittels des Innenreinigers ausgeblasen oder ausgesaugt wird, ist in einer vorteilhaften Ausführungsform des erfindungsgemäßen Innenreinigers an einer Blas- oder Pumpöffnung des Zentralkanalein- und/oder -aufsatzes ein Blas- oder Pumpmittel angeordnet, mit dem das Ausblasen oder Aussaugen vorgenommen werden kann.

Beispielsweise ist das Blas- oder Pumpmittel eine Ballonpumpe, eine Kolbenpumpe oder ein Blasebalg.

Es hat sich als besonders vorteilhaft erwiesen, wenn der Zentralkanalein- und/oder -aufsatz ein Drehteil mit einer Stabaufnahme und einer die Stabaufnahme übergreifenden Einsatzhülse ist, wobei die wenigstens eine Fluiddurchgangsöffnung zwischen der Einsatzhülse und der Stabaufnahme ausgebildet ist. Bei dieser Ausführungsform des erfindungsgemäßen Innenreinigers ist der Stab an seinem Stabanfangsbereich in der Stabaufnahme aufgenommen, beispielsweise eingeklemmt, eingeschraubt oder eingeklebt. Die Einsatzhülse wird bei dieser Ausführungsform der Erfindung in den Zentralkanal eingesetzt oder eingeschoben.

Um die Einsatzhülse kann eine Aufsatzglocke ausgebildet sein, die ein offenes Ende des Blasinstrumentes, auf dem typischerweise bei Gebrauch des Blasinstrumentes ein Mundstück des Blasinstrumentes sitzt, überstülpt. Die Aufsatzglocke ist vorzugsweise mit der Einsatzhülse an einer Blas- oder Saugöffnung des Innenreinigers verbunden. Dies schafft eine zusätzlich Dichtheit an der Blas- oder Saugöffnung.

Wenn der Stab ein Rohr ist, kann bei einer einfachen Ausführungsform des erfindungsgemäßen Innenreinigers der Zentralkanalein- und/oder -aufsatz ein Einsatzstopfen oder eine Aufsatzmuffe sein, durch den/die das Rohr, in dessen Umfangswand die wenigstens eine Rohröffnung ausgebildet ist, durchgeführt ist. Ist der Zentralkanalein- und/oder -aufsatz ein Einsatzstopfen, ist er in den Zentralkanal geschoben. Ist der Zentralkanalein- und/oder -aufsatz eine Aufsatzmuffe, überstülpt diese ein offenes Ende des Blasinstrumentes, auf dem typischerweise bei Gebrauch des Blasinstrumentes ein Mundstück des Blasinstrumentes sitzt. Der Stabanfangsbereich wird dabei durch den Einsatzstopfen oder die Aufsatzmuffe in einer zentralen Position gehalten, wobei gleichzeitig das sonst offene Ende des Blasinstrumentes vorteilhaft - bis auf den offenen Rohranfang - mittels des Einsatzstopfens oder der Aufsatzmuffe abgedichtet ist.

Der Stab ist besonders stabil, wenn er aus Carbon ausgebildet ist.

Bevorzugte Ausführungsformen der vorliegenden Erfindung, deren Aufbau, Funktion und Vorteile, werden im Folgenden anhand von Figuren näher erläutert, wobei
- Figur 1: schematisch eine Ausführungsform des erfindungsgemäßen Innenreinigers in einer geschnittenen Seitenansicht zeigt; und
- Figur 2: schematisch eine weitere Ausführungsform des erfindungsgemäßen Innenreinigers in einer geschnittenen Seitenansicht zeigt.

Figur 1 zeigt schematisch eine Ausführungsform eines erfindungsgemäßen Innenreinigers 1 für ein Blasinstrument 10 in einer geschnittenen Seitenansicht. Figur 2 zeigt eine weitere Ausführungsform eines erfindungsgemäßen Innenreinigers 1' für ein Blasinstrument 10, ebenfalls in einer geschnittenen Seitenansicht.

In den gezeigten Ausführungsformen ist das Blasinstrument 10 eine Oboe, von welcher nur ein Teilabschnitt ohne Klappen dargestellt ist. Der jeweilige Innenreiniger 1, 1' ist jedoch auch für andere Blasinstrumente, wie beispielsweise für Flöten oder Klarinetten, einsetzbar.

Das Blasinstrument 10 weist in seinem Korpus 16 einen hohlen Zentralkanal 11 auf. In den Zentralkanal 11 münden seitlich mehrere, jeweils durch den Korpus 16 verlaufende Tonlöcher 12. Der Zentralkanal 11 weist eine Innenwand 14 auf, durch die die Tonlöcher 12 hindurchgehen.

In der gezeigten Ausführungsform sind die Tonlöcher 12 jeweils am Ende eines Oktavventils 13 ausgebildet. In anderen Ausführungsformen der vorliegenden Erfindung, wie bei einer Flöte, können die Tonlöcher 12 auch ohne Zusammenhang mit einem Oktavventil 13 ausgebildet sein. Bei dem jeweiligen Blasinstrument 10 kann außen auf dem jeweiligen Tonloch 12 oder auf dem Oktavventil 13 eine in den Figuren nicht gezeigte Klappe ausgebildet sein.

Das Blasinstrument 10 weist dann, wenn mit ihm gespielt wird, an seinem Instrumentanfangsbereich 15 ein Mundstück auf, das zur Innenreinigung des Blasinstrumentes 10 abgenommen ist und daher in den Figuren nicht gezeigt ist.

Der Innenreiniger 1, 1' weist jeweils einen Stab 2, 2' auf. Der Stab 2, 2' weist jeweils einen Stabanfangsbereich 21 und einen dem Stabanfangsbereich gegenüberliegenden Stabendbereich 22 auf. Mit dem Stabendbereich 22 wird der jeweilige Stab 2, 2' durch den Instrumentanfangsbereich 15 in den Zentralkanal 11 des Blasinstrumentes 10 eingeführt.

Der Stab 2, 2' ist in den gezeigten Ausführungsformen aus Carbon ausgebildet, kann jedoch auch aus einem anderen Material, wie beispielsweise aus Metall, ausgebildet sein.

Zwischen dem jeweiligen Stab 2, 2' und der Innenwand 14 des Zentralkanals 11 verläuft ein Fluidkanal.

Der Stab 2 des Innenreinigers 1 ist ein Rohr, also innen hohl. Der Stab 2 weist einen Längsschlitz 23 auf. Der Längsschlitz 23 ist eine in einer Umfangswand des Rohres ausgebildete Rohröffnung. Anstelle des Längsschlitzes 23 oder zusätzlich zu dem Längsschlitz 23 können in der Umfangswand des Rohres auch andere Rohröffnungen, wie beispielsweise Löcher, ausgebildet sein.

Die jeweilige Rohröffnung schafft eine fluide Verbindung zwischen dem Rohrinnenraum und dem Zentralkanal 11 des Blasinstrumentes 10.

Der Stab 2 ist an seinem Stabanfangsbereich 21 geöffnet und an seinem Stabendbereich 22 geschlossen. Luft, die an dem Stabanfangsbereich 21 in den Stab 2 geblasen wird, und/oder Flüssigkeit, die an dem Stabanfangsbereich 21 in den Stab 2 gespritzt wird, tritt somit nur durch den Längsschlitz 23 in den Zentralkanal 11 aus und gelangt durch diesen durch ein während der Innenreinigung geöffnetes Tonloch 12 nach außen. Umgekehrt verläuft Luft und/oder Flüssigkeit, die über den offenen Stabanfangsbereich 21 angesaugt wird, zunächst über das offene Tonloch 12, dann in den Zentralkanal 11, dann über den Längsschlitz in den hohlen Innenraum des Stabes 2 in den Stabanfangsbereich 21. Mit dem jeweiligen Luftstrom wird vorhandene Feuchtigkeit mitgeführt, sodass diese aus dem Blasinstrument 10, insbesondere auch aus dem jeweils geöffneten Tonloch 12, herausgeblasen oder aus diesem herausgesaugt wird.

Bei dem Innenreiniger 1 aus Figur 1 ist der Stab 2 durch einen Zentralkanalein- und/oder -aufsatz 4 hindurchgeführt, der als ein Einsatzstopfen ausgebildet ist. Der Einsatzstopfen kann beispielsweise ein Korken sein. Der Einsatzstopfen ist in den Instrumentanfangsbereich 15 eingeführt und ist darin fest gehalten. Der Zentralkanalein- und/oder -aufsatz 4 hält den Stab 2 mittig in dem Zentralkanal 11.

Dabei ragt der Stab 2 an seinem Stabanfangsbereich 21 aus dem Einsatzstopfen heraus, ist also von außen zugänglich.

Anstelle des Einsatzstopfens kann der Zentralkanalein- und/oder -aufsatz 4 bei anderen, nicht gezeigten Ausführungsformen der vorliegenden Erfindung auch als eine den Instrumentanfangsbereich 15 überstülpende Aufsatzmuffe ausgebildet sein, durch der Stab 2 mittig hindurchgeführt ist und die den Stab 2 festhält.

Bei dem Innenreiniger 1' aus Figur 2 ist der Stab 2' ein in sich geschlossener Stab, also nicht innen hohl. Der Stab 2' kann beispielsweise aus umeinander gewundenen Drähten bestehen.

Der Stab 2' ist an seinem Stabanfangsbereich 21 an einem Zentralkanalein- und/oder -aufsatz 5 gehalten. Der Zentralkanalein- und/oder -aufsatz 5 ist in dem gezeigten Ausführungsbeispiel ein Drehteil. Der Zentralkanalein- und/oder -aufsatz 5 weist eine zentral ausgebildete Stabaufnahme 53, in der der Stabanfangsbereich 21 des Stabes 2' aufgenommen ist. Die Stabaufnahme 53 ist von einer Einsatzhülse 54 übergriffen. Dabei ist zwischen der Einsatzhülse 54 und der Stabaufnahme 53 wenigstens eine Fluiddurchgangsöffnung 51 ausgebildet.

Bei dieser Ausführungsform befindet sich der Stabanfangsbereich 21 des Stabes 2' bei in das Blasinstrument 10 eingeführtem Innenreiniger 1' in dem Zentralkanal 11. Der Stab 2' ist daher nicht selbst von außen zugänglich, sondern nur mittelbar über den Zentralkanalein- und/oder -aufsatz 5.

Die Einsatzhülse 54 steckt fest in dem Instrumentanfangsbereich 15. In anderen, nicht gezeigten Ausführungsformen der vorliegenden Erfindung kann konzentrisch zu der Einsatzhülse, um den Instrumentanfangsbereich 15 eine Aufsatzglocke ausgebildet sein.

Zur Innenreinigung des Blasinstrumentes 10 wird auf den Zentralkanalein- und/oder -aufsatz 5 ein in Figur 2 nicht gezeigtes Blas- oder Pumpmittel aufgesetzt. Das Blas- oder Pumpmittel kann beispielsweise eine Ballonpumpe, eine Kolbenpumpe oder ein Blasebalg sein.

Bei dem Innenreiniger 1 aus Figur 1 ist ein solches Blas- oder Pumpmittel entbehrlich. Hier kann der Mund direkt an den Stabanfangsbereich 21 angesetzt und mit dem Mund durch den Stab 2 geblasen oder gesaugt werden.

Da typischerweise mehrere Tonlöcher 12 mit dem Zentralkanal 11 verbunden sind, kann über ein wechselseitiges Öffnen und Schließen der Tonlöcher 12 ein effektives Reinigen des jeweils geöffneten Tonloches 12 erreicht werden.

An dem Stabendbereich 22 des jeweiligen Stabes 2, 2' ist jeweils ein Zentralkanaldichtungsmittel ausgebildet. Mit dem Zentralkanaldichtungsmittel wird der Zentralkanal 11 abgedichtet.

In den gezeigten Ausführungsbeispielen ist das Zentralkanaldichtungsmittel ein Gummi- oder Silikonkragen 3, der sich um den Stab 2, 2' erstreckt. Der Gummi- oder Silikonkragen 3 legt sich dadurch, dass er aus flexiblem Material besteht, stets an die Innenwand 14 des Zentralkanals 11 an. Er dichtet dadurch einen Bereich des Zentralkanals 11 vor dem Gummi- oder Silikonkragen 3 von einem Bereich des Zentralkanals 11 nach dem Gummi- oder Silikonkragen 3 ab.

In anderen, nicht gezeigten Ausführungsformen der vorliegenden Erfindung kann als Zentralkanaldichtungsmittel auch ein Schirm, der einen Aufspann- und Zusammenklappmechanismus für den Schirm aufweist, verwendet werden. Ferner kann als Zentralkanaldichtungsmittel auch ein aufblasbarer und aussaugbarer Ballon eingesetzt werden.

Grundsätzlich können über die Länge des Stabes 2, 2' auch mehrere Zentralkanaldichtungsmittel angeordnet sein.

## Patentansprüche

1. Blasinstrumenteninnenreiniger (1, 1') für ein Blasinstrument (10), das einen Zentralkanal (11) und wenigstens ein in den Zentralkanal (11) mündendes Tonloch (12) aufweist, wobei der Blasinstrumenteninnenreiniger (1, 1') einen Stab (2, 2') aufweist, **dadurch gekennzeichnet, dass** an einem Stabendbereich (22) des Stabes (2, 2') ein Zentralkanaldichtungsmittel und an einem oder um einen Stabanfangsbereich (21) des Stabes (2, 2') ein Zentralkanalein- und/oder -aufsatz (4, 5) ausgebildet ist, wobei der Stab (2, 2') entweder an seinem Stabende geschlossen ist oder der Stab (2, 2') nicht innen hohl ist, und wobei
der Zentralkanalein- und/oder -aufsatz (5) wenigstens eine Fluiddurchgangsöffnung (51) aufweist
und/oder
der Stab (2) ein an dem Stabanfangsbereich (21) offenes und an dem Stabendbereich (22) geschlossenes Rohr ist, in dessen Umfangswand wenigstens eine RohrÖffnung ausgebildet ist.

2. Blasinstrumenteninnenreiniger nach Anspruch 1, **dadurch gekennzeichnet, dass** das Zentralkanaldichtungsmittel ein Gummi- oder Silikonkragen (3) ist.

3. Blasinstrumenteninnenreiniger nach Anspruch 1 oder 2, **dadurch gekennzeichnet, dass** das Zentralkanaldichtungsmittel einen Schirm und einen Aufspann- und Zusammenklappmechanismus für den Schirm aufweist.

4. Blasinstrumenteninnenreiniger nach Anspruch 1 oder 2, **dadurch gekennzeichnet, dass** das Zentralkanaldichtungsmittel ein aufblasbarer und aussaugbarer Ballon sein.

5. Blasinstrumenteninnenreiniger nach einem der vorhergehenden Ansprüche, **dadurch gekennzeichnet, dass** die wenigstens eine Rohröffnung wenigstens ein Längsschlitz (23) ist.

6. Blasinstrumenteninnenreiniger nach einem der vorhergehenden Ansprüche, **dadurch gekennzeichnet, dass** an einer Blas- oder Pumpöffnung (52) des Zentralkanalein- und/oder -aufsatzes (5) ein Blas- oder Pumpmittel angeordnet ist.

7. Blasinstrumenteninnenreiniger nach Anspruch 6, **dadurch gekennzeichnet, dass** das Blas- oder Pumpmittel eine Ballonpumpe, eine Kolbenpumpe oder ein Blasebalg ist.

8. Blasinstrumenteninnenreiniger nach einem der vorhergehenden Ansprüche, **dadurch gekennzeichnet, dass** der Zentralkanalein- und/oder -aufsatz (5) ein Drehteil mit einer Stabaufnahme (53) und einer die Stabaufnahme (53) übergreifenden Einsatzhülse (54) ist, wobei die wenigstens eine Fluiddurchgangsöffnung (51) zwischen der Einsatzhülse (54) und der Stabaufnahme (53) ausgebildet ist.

9. Blasinstrumenteninnenreiniger nach Anspruch 8, **dadurch gekennzeichnet, dass** um die Einsatzhülse (54) eine Aufsatzglocke ausgebildet ist.

10. Blasinstrumenteninnenreiniger nach einem der Ansprüche 1 bis 7, **dadurch gekennzeichnet, dass** der Zentralkanalein- und/oder -aufsatz (4) ein Einsatzstopfen oder eine Aufsatzmuffe ist, durch den/die das Rohr, in dessen Umfangswand die wenigstens eine Rohröffnung ausgebildet ist, durchgeführt ist.

11. Blasinstrumenteninnenreiniger nach einem der vorhergehenden Ansprüche, **dadurch gekennzeichnet, dass** der Stab (2, 2') aus Carbon ausgebildet ist.

## Claims

1. Wind instrument internal cleaner (1, 1') for a wind instrument (10) which comprises a central channel (11) and at least one tone hole (12) which opens into the central channel (11), wherein the wind instrument internal cleaner (1, 1') comprises a rod (2, 2'), **characterized in that** a central channel sealing means is formed on a rod end region (22) of the rod (2, 2'), and a central channel insert and/or attachment (4, 5) is formed on or around a rod start region (21) of the rod (2, 2'), wherein the rod (2, 2') is closed at its rod end, or the rod (2, 2') is not hollow inside, and wherein
the central channel insert and/or attachment (5) comprises at least one fluid passage opening (51)
and/or
the rod (2) is a tube that is open at the rod start region (21) and closed at the rod end region (22), in the peripheral wall of which tube at least one tube opening is formed.

2. Wind instrument internal cleaner according to claim 1, **characterized in that** the central channel sealing means is a rubber or silicone collar (3).

3. Wind instrument internal cleaner according to claim 1 or claim 2, **characterized in that** the central channel sealing means comprises an umbrella and an opening and closing mechanism for the umbrella.

4. Wind instrument internal cleaner according to claim 1 or claim 2, **characterized in that** the central channel sealing means is a balloon which is inflatable and can be emptied by suction.

5. Wind instrument internal cleaner according to one of the preceding claims, **characterized in that** the at least one tube opening is at least one elongated slot (23).

6. Wind instrument internal cleaner according to one of the preceding claims, **characterized in that** a blowing or pumping means is arranged on a blowing or pumping opening (52) of the central channel insert and/or attachment (5).

7. Wind instrument internal cleaner according to claim 6, **characterized in that** the blowing or pumping means is a balloon pump, a piston pump, or a bellows.

8. Wind instrument internal cleaner according to one of the preceding claims, **characterized in that** the central channel insert and/or attachment (5) is a rotary part with a rod receptacle (53) and an insertion sleeve (54) overlapping the rod receptacle (53), wherein the at least one fluid passage opening (51) is formed between the insertion sleeve (54) and the rod receptacle (53).

9. Wind instrument internal cleaner according to claim 8, **characterized in that** an attachment bell is formed around the insertion sleeve (54).

10. Wind instrument internal cleaner according to one of claims 1 to 7, **characterized in that** the central channel insert and/or attachment (4) is an insert plug or an attachment cuff through which the tube is passed, in the peripheral wall of which tube the at least one tube opening is formed.

11. Wind instrument internal cleaner according to one of the preceding claims, **characterized in that** the rod (2, 2') is formed from carbon.

## Revendications

1. Nettoyeur interne d'instrument à vent (1, 1') pour un instrument à vent (10) comportant un canal central (11) et au moins un trou de son (12) débouchant dans le canal central (11), le nettoyeur interne d'instrument à vent (1, 1') comportant une tige (2, 2'), **caractérisé en ce que** un moyen d'étanchéité du canal central est formé sur une zone d'extrémité de tige (22) de la tige (2, 2') et un insert et/ou un chapiteau de canal central (4, 5) est formé sur ou autour d'une zone de début de tige (21) de la tige (2, 2'), soit la tige (2, 2') étant fermée sur son extrémité de tige, soit la tige (2, 2') n'étant pas creuse à l'intérieur, et l'insert et/ou le chapiteau de canal central (5) comportant au moins une ouverture de passage de fluide (51) et/ou
la tige (2) est un tube qui est ouvert au niveau de la zone de début de tige (21) et fermé au niveau de la zone d'extrémité de tige (22), et dans la paroi périphérique duquel tube au moins une ouverture de tube est formée.

2. Nettoyeur interne d'instrument à vent selon la revendication 1, **caractérisé en ce que** le moyen d'étanchéité du canal central est un collier en caoutchouc ou en silicone (3).

3. Nettoyeur interne d'instrument à vent selon la revendication 1 ou 2, **caractérisé en ce que** le moyen d'étanchéité du canal central comprend un ombrelle et un mécanisme d'ouverture et de pliage pour l'ombrelle.

4. Nettoyeur interne d'instrument à vent selon la revendication 1 ou 2, **caractérisé en ce que** le moyen d'étanchéité du canal central est un ballon gonflable et dégonflable par suction.

5. Nettoyeur interne d'instrument à vent selon l'une des revendications précédentes, **caractérisé en ce que** l'au moins une ouverture de tube est au moins une fente longitudinale (23).

6. Nettoyeur interne d'instrument à vent selon l'une des revendications précédentes, **caractérisé en ce que** un moyen de soufflage ou de pompage est disposé au niveau d'une ouverture de soufflage ou de pompage (52) de l'insert et/ou du chapiteau de canal central (5).

7. Nettoyeur interne d'instrument à vent selon la revendication 6, **caractérisé en ce que** le moyen de soufflage ou de pompage est une pompe à ballon, une pompe à piston ou un soufflet.

8. Nettoyeur interne d'instrument à vent selon l'une des revendications précédentes, **caractérisé en ce que** l'insert et/ou le chapiteau de canal central (5) est une pièce tournée avec un support de tige (53) et un manchon d'insertion (54) chevauchant le support de tige (53), l'au moins une ouverture de passage de fluide (51) étant formée entre le manchon d'insertion (54) et le support de tige (53).

9. Nettoyeur interne d'instrument à vent selon la revendication 8, **caractérisé en ce que** une cloche chapiteau est formée autour du manchon d'insertion (54).

10. Nettoyeur interne d'instrument à vent selon l'une des revendications 1 à 7, **caractérisé en ce que** l'insert et/ou le chapiteau de canal central (4) est un bouchon d'insertion ou un manchon chapiteau, à travers lequel le tube passe, dans la paroi périphérique duquel tube l'au moins une ouverture de tube est formée.

11. Nettoyeur interne d'instrument à vent selon l'une des revendications précédentes, **caractérisé en ce que** la tige (2, 2') est formée en carbone.
